# FASCICULE DE BREVET EUROPEEN

(11) **EP 3 053 848 B1**
(45) Date de publication et mention de la délivrance du brevet: **08.05.2019**
(21) Numéro de dépôt: 16154951.4
(22) Date de dépôt: 09.02.2016
(51) Int. Cl.: B65D 51/28

(54) **DISPOSITIF COMPRENANT UN PREMIER COMPARTIMENT DESTINÉ À ÊTRE MONTÉ SUR UN SECOND COMPARTIMENT EN VUE DU MÉLANGE DU CONTENU DE CHACUN DES COMPARTIMENTS ET FLACON MUNI D'UN TEL DISPOSITIF**
VORRICHTUNG, DIE EINEN ERSTEN BEHÄLTER ZUR MONTAGE AUF EINEN ZWEITEN BEHÄLTER FÜR DAS MISCHEN DES INHALTS JEDES DIESER ZWEI BEHÄLTER UMFASST UND FLASCHE DAMIT
DEVICE COMPRISING A FIRST COMPARTMENT INTENDED FOR BEING MOUNTED ON A SECOND COMPARTMENT FOR MIXING THE CONTENTS OF EACH OF THE COMPARTMENTS AND VIAL THEREWITH

(30) Priorité: 09.02.2015 FR 1550988
(43) Date de publication de la demande: 10.08.2016
(73) Titulaire: Rovipharm, 01370 Treffort-Cuisiat (FR)
(72) Inventeur: DESCLAUX, Michel, 01480 Fareins (FR); LANGLOIS, Yohann, 01370 Meillonnas (FR)
(74) Mandataire: Cabinet Laurent & Charras

(56) Documents cités:
- EP-A1- 2 239 205
- EP-A1- 2 327 638
- WO-A1-2009/055311
- JP-A- 2004 090 956
- JP-A- 2005 022 706
- US-B1- 8 215 481

## Description

L'invention se rapporte au domaine des dispositifs de mélange de deux substances nécessitant d'être stockées séparément. Plus précisément, l'invention se rapporte à un dispositif étanche muni d'un compartiment destiné à recevoir une composition liquide ou solide. Ce dispositif est apte à être rendu solidaire par vissage, et ce de manière temporaire, à un second compartiment, lui-même rempli d'une composition liquide ou solide. Au moment de l'utilisation, le contenu du premier compartiment, par un système de percussion, se vide dans le second compartiment, l'ensemble étant ensuite mélangé. Au moment de l'utilisation, le premier compartiment est retiré de sorte à rendre accessible le second compartiment comprenant le mélange.

L'invention concerne également un flacon équipé du dispositif décrit ci-dessus.

L'invention trouve de nombreuses applications en particulier dans le domaine médical, mais également le domaine industriel par exemple dans le domaine des peintures, mais aussi les domaines alimentaire, agroalimentaire, cosmétique, parfumerie ou mélange d'arômes.

Le document FR 2 294 937 décrit un dispositif de conditionnement de deux produits à mélanger. Ce dispositif se présente sous la forme d'un flacon faisant office de premier compartiment, lequel contient un premier composant. L'extrémité libre du flacon est fermée au moyen d'un bouchon muni d'un second compartiment contenant un second composant. Le bouchon comprend deux pièces distinctes respectivement un réducteur de section constituant le second compartiment et un capot coiffant ledit réducteur. Le réducteur est monté sur le flacon de sorte à ce que son extrémité supérieure repose sur le buvant du col du récipient. Le col et le réducteur présentent chacun un filetage externe qui coopère avec un filetage interne correspondant, agencé sur la paroi interne du capot (voir figure 2). Bien que le bouchon soit amovible, il est nécessaire de remplir les deux compartiments avant de fermer l'ensemble. L'étanchéité entre réservoir et capot percuteur est radiale ce qui peut générer une perte d'étanchéité dans les cas où la qualité de surface des cols est insuffisante ou du fait d'une mauvaise maitrise dimensionnelle. De plus cette étanchéité peut être perturbée par le serrage entre col et réservoir ceci conduisant à une perte d'étanchéité possible.

Le document US 8 215 481 B1 décrit un dispositif comprenant un réservoir constituant un premier compartiment, dont le fond présente une membrane destinée à être percutée et d'une jupe extérieure destinée à être solidarisée à un flacon. La jupe présente un épaulement muni d'une lèvre formant un moyen d'étanchéité vis-à-vis du diamètre interne du flacon. La solution d'étanchéité proposée est donc dépendante de la calibration du col du flacon. Par ailleurs, le capot coiffant le réservoir est monté libre en rotation sur le réservoir. Après retrait d'une bandelette d'inviolabilité, le capot prend appui sur l'épaulement du réservoir après percussion. Le dispositif peut alors être désolidarisé du flacon par dévissage du réservoir. Eu égard à l'agencement capot/réservoir, le dispositif peut être rempli séparément. Cependant, une fois vissé sur le flacon, il peut être désolidarisé du flacon par dévissage à tout moment, avant ou après mélange. L'utilisateur n'a donc aucune certitude que le mélange ait été correctement effectué. En outre, après percussion notamment, l'utilisateur doit faire le choix non évident de saisir la base du réservoir plutôt que le capot pour dévisser l'ensemble.

Le document EP 2 327 638 décrit un dispositif de conditionnement de deux produits à mélanger. Ce dispositif se présente sous la forme d'un flacon faisant office de premier compartiment, lequel contient un premier composant. Une extrémité du flacon est fermée au moyen d'un bouchon muni d'un second compartiment contenant un second composant. L'autre extrémité est fermée au moyen d'une simple capsule et sert au prélèvement des deux composants une fois mélangés. Le bouchon comprend deux pièces distinctes respectivement un réducteur de section constituant le second compartiment et un capot coiffant ledit réducteur. Le capot est monté libre en rotation sur le réducteur. Une telle disposition impose de remplir le premier compartiment, puis de monter le réducteur sur le flacon. On remplit ensuite le second compartiment puis on vient positionner le capot sur le réducteur par un mouvement de translation. Après retrait de la bandelette d'inviolabilité, le capot subit un second mouvement de translation qui entraine la percussion de la membrane du second compartiment. Le capot étant libre en rotation sur le réservoir, il n'est pas possible de retirer le bouchon après percussion. Les deux composants sont alors mélangés par agitation et le mélange est prélevé par l'autre extrémité. Dans ce dispositif, l'utilisateur a accès au premier compartiment en retirant la capsule avant même de faire le mélange, c'est à dire avant percussion. Il n'a donc aucune certitude que le mélange ait été correctement effectué.

Ce dispositif est donc contraignant en ce qu'il interdit toute souplesse d'utilisation. En particulier, il impose de remplir et de fermer le flacon sur le même site. En outre, le bouchon ne peut être adapté que sur le flacon spécifique, muni à son extrémité libre d'un dispositif de prélèvement.

Par ailleurs, l'étanchéité entre le réducteur et le flacon n'est pas optimale sauf à ce que le réducteur soit dimensionné exclusivement pour un flacon donné. En effet, comme le montre la figure 3 notamment, la face externe de la partie évasée du compartiment du bouchon (réducteur) est en contact direct et étroit avec la face interne du col du flacon. Ce contact est imparfait du fait de la calibration inégale du col d'un flacon à l'autre. Il s'ensuit des risques de fuite. Par ailleurs, le serrage du réducteur sur le col entraine en plus une déformation du joint d'étanchéité présent entre le réducteur et le capot qui ne remplit alors plus son rôle de manière optimale.

Le document JP2004090956 décrit un dispositif comprenant un réservoir muni d'un premier compartiment, dont le fond présente une membrane destinée à être percutée et d'une jupe extérieure destinée à être solidarisée à un flacon. La jupe présente un épaulement muni sur sa face inférieure d'un joint plat lui-même bordé par deux lèvres venant enserrer le col du flacon. Là encore, la solution d'étanchéité proposée dépendant du calibrage du flacon.

Dès lors, le premier problème que se propose de résoudre l'invention est celui de mettre au point un dispositif de mélange de deux substances qui soit parfaitement étanche et qui ne dépende pas du calibrage du flacon et ce qu'elle que soit le mode de fixation du dispositif sur le flacon.

Le second problème que se propose de résoudre l'invention est celui de mettre au point un dispositif de mélange qui garantisse que le mélange soit effectif avant ouverture du flacon, en particulier lorsque les 2 compartiments sont remplis et associés au même moment.

Pour résoudre l'ensemble de ces problèmes, le Demandeur a mis au point un nouveau système assurant une étanchéité optimale avant et après association avec un flacon, que les compartiments soient remplis et stockés séparément ou non Le système de l'invention garantit que le contenu du flacon n'est accessible qu'une fois le mélange effectué au moins lorsque les 2 compartiments sont remplis et associés au même moment, c'est-à-dire pas par l'utilisateur final. En outre, le dispositif proposé par le Demandeur présente l'avantage de pouvoir être adapté sur les flacons disponibles dans le commerce ou sur des flacons spécifiques. En d'autres termes, l'utilisateur final peut se procurer le dispositif de l'invention et le flacon de manière parfaitement indépendante.

Plus précisément, l'invention a pour objet un dispositif selon la revendication 1. Le dispositif comprend respectivement :
- un réservoir muni d'un premier compartiment dont le fond présente une membrane destinée à être percutée, et dont l'extrémité supérieure est reliée par le biais d'une couronne continue à une jupe extérieure présentant des moyens de raccordement aptes à assurer la solidarisation temporaire du dispositif au col d'un second compartiment indépendant dudit dispositif,
- un capot percuteur coiffant le réservoir, ledit capot percuteur se présentant sous la forme d'un capot dont la paroi latérale est équipée d'une languette d'inviolabilité et étant muni, de préférence en son centre d'un percuteur destiné à venir percuter la membrane du réservoir après retrait de la bandelette d'inviolabilité puis translation du capot percuteur sur le réservoir,
- un moyen d'étanchéité entre le premier compartiment et le capot percuteur.

L'invention se caractérise en ce que la couronne du réservoir présente, sur sa face inférieure, un joint d'étanchéité dont la surface destinée à être en contact avec le col du second flacon, est exclusivement en contact avec la face supérieure dudit col.

En d'autres termes, l'invention consiste en la mise au point d'un dispositif qui puisse être positionné sur n'importe quel type de flacon, quel que soit le calibrage de celui-ci tout en garantissant une étanchéité satisfaisante.

Selon l'invention, les moyens de raccordement de la jupe du réservoir se présentent sous la forme d'un filetage ménagé sur la paroi interne de la jupe. La solidarisation temporaire se fait par simple vissage/dévissage.

Le système de l'invention garantit que le contenu du flacon n'est accessible qu'une fois le mélange effectué au moins lorsque les 2 compartiments sont remplis et associés au même moment.

Le dispositif de l'invention ne peut être séparé du flacon avant percussion. En revanche, le réservoir et le capot présentent chacun des moyens d'entrainement complémentaires aptes à assurer la rotation du dispositif sur le second compartiment après percussion de la membrane par le percuteur, dans le sens de l'ouverture.

Dans un premier mode de réalisation, pour assurer la rotation du dispositif sur le second compartiment dans le sens de l'ouverture, une fois la bandelette d'inviolabilité retirée, c'est-à-dire après percussion, les moyens d'entrainement complémentaires se présentent sous la forme de picots agencés à la périphérie du fond du capot destinés à coopérer avec des nervures correspondantes agencées à la périphérie de la surface externe supérieure du réservoir.

Dans un autre mode de réalisation, l'entrainement du dispositif sur le second compartiment dans le sens de l'ouverture, c'est-à-dire après percussion, se fait par friction. On peut notamment prévoir une matière adaptée agencée à l'interface entre la partie horizontale supérieure du réservoir et la partie horizontale inférieure du capot.

En fonction des domaines d'activité, il peut être intéressant de remplir le premier et le second compartiment dans deux sites différents. Dans ce cas, le flacon rempli est associé au dispositif de l'invention également rempli, par l'utilisateur final.

Pour rendre le dispositif non séparable du flacon avant percussion dans l'hypothèse où les deux éléments sont associés par l'utilisateur final, tout en assurant la rotation du dispositif sur le second compartiment dans le sens de la fermeture, les moyens d'entrainement complémentaires se présentent sous la forme d'ailettes verticales latérales souples et orientées, agencées sur la paroi verticale interne du capot et de plots orientés en sens opposés, agencés sur la paroi latérale externe de la jupe aptes à n'autoriser la rotation que dans le sens du vissage. Avantageusement, ces ailettes et plots sont ménagés sur une partie de la hauteur seulement de la paroi verticale interne du capot et de la paroi latérale externe de la jupe, de préférence au niveau de leur partie supérieure. Dans ces conditions, avant retrait de la bandelette d'inviolabilité, la rotation est possible dans le sens de la fermeture mais pas de l'ouverture.

Pour empêcher la remontée du capot une fois positionné sur le réservoir avant retrait de la languette, la jupe du réservoir présente sur sa face externe une lèvre horizontale supérieure, agencée avantageusement à proximité du bord inférieur du réservoir.

Pour empêcher la remontée du capot une fois positionné sur le réservoir après retrait de la languette, la jupe du réservoir présente sur sa face externe une lèvre horizontale inférieure empêchant la remontée du capot.

Dans les deux cas, et pour éviter la remontée du capot, une lèvre correspondante est agencée sur la face interne du capot constituant l'extrémité inférieure de celui-ci, une fois la languette d'inviolabilité retirée.

Pour éviter au capot d'échapper et de venir percuter la membrane du réservoir lors de son clipsage sur celui-ci, le réservoir présente une butée axiale qui peut être par exemple positionnée sur tout ou partie de son extrémité inférieure.

Selon une autre caractéristique, la jupe du réservoir est reliée à l'extrémité supérieure du premier compartiment par le biais d'une couronne continue. Cette couronne définit un logement dans lequel vient s'insérer le col du second compartiment. Les dimensions de ce logement sont telles que la face externe du réservoir dans cette zone, n'est pas en contact avec la paroi interne du col.

Par conséquent, pour assurer l'étanchéité du réservoir avec le second compartiment, la couronne présente sur sa face inférieure, un joint d'étanchéité dont la surface destinée à être en contact avec le col du second compartiment, est exclusivement en contact avec la face supérieure dudit col.

Dans un premier mode de réalisation, le joint d'étanchéité se présente sous la forme d'un joint avantageusement plat appliqué sur la face inférieure de la couronne, laquelle est avantageusement plane.

La géométrie du joint peut également être autre que plane et la géométrie de la couronne est alors adaptée pour coopérer et garantir ainsi le positionnement du joint.

Dans un second mode de réalisation, le joint d'étanchéité se présente sous la forme d'un godron émergeant de la face inférieure de la couronne, le godron étant issu de moulage. Dans ce cas, la matière constitutive du godron est identique à celle utilisée pour la fabrication du réservoir.

Dans un troisième mode de réalisation, le joint d'étanchéité se présente sous la forme d'un godron émergeant de la face inférieure de la couronne, le godron étant issu de surmoulage. Dans ce cas, la matière constitutive du godron est différente de celle utilisée pour la fabrication du réservoir.

Par ailleurs, pour permettre la percussion de la membrane, le premier compartiment se présente sous forme d'un tube de diamètre d1, le tube présentant dans sa partie supérieure un évasement de diamètre d2, sur une hauteur au moins égale, éventuellement correspondant à la course du percuteur. En pratique, la paroi extérieure délimitant l'évasement n'est pas destinée à être en contact avec la paroi interne du col du second compartiment. Cela présente l'avantage d'avoir un jeu radial entre la paroi extérieure de l'évasement et la paroi intérieure du col pour ne pas perturber l'étanchéité entre capot et réservoir.

Pour assurer l'étanchéité entre le capot et le réservoir, le percuteur se présente sous la forme d'une cheminée de diamètre suffisant pour venir coopérer par glissement avec le tube de diamètre d1, la cheminée présentant sur sa surface externe un épaulement périphérique formant zone d'appui pour un joint d'étanchéité, de préférence torique destiné à venir en appui au fond de l'évasement par mouvement de translation.

L'invention concerne enfin un ensemble flacon/dispositif tel que précédemment décrit. Il se caractérise en ce que le flacon présente au moins une ouverture, dans certains cas une seule ouverture délimitée par un col et en ce que le dispositif est destiné à coopérer temporairement avec le col du flacon.

Cet ensemble peut ainsi être utilisé dans de nombreux domaines, par exemple dans celui de la peinture. Les composants sont en effet mélangés après percussion de la membrane du premier compartiment. Le dispositif est ensuite désolidarisé du flacon, et le mélange est alors directement disponible par écoulement depuis le col du flacon sans nécessiter d'agencement particulier de prélèvement à l'autre extrémité du flacon. L'utilisateur au moment du prélèvement a la certitude que le mélange des deux composants est effectué.

L'invention et les avantages qui en découlent ressortiront bien de l'exemple de réalisation suivant à l'appui des figures annexées.
La figure 1 est une représentation schématique en coupe du dispositif de l'invention assemblé sur un flacon.
La figure 2 est une coupe du dispositif de l'invention.
Les figures 3 et 4 sont des vues schématiques du réservoir faisant partie du dispositif de l'invention.
Les figures 5 et 6 sont des vues schématiques du capot percuteur faisant partie du dispositif de l'invention.
La figure 7 représente les différentes étapes nécessaires à l'utilisation du dispositif de l'invention lorsqu'il est assemblé à un flacon.

Sur la figure 1, on a représenté le dispositif de l'invention défini par la référence générale (1) assemblé à un flacon désigné par la référence générale (2). Le dispositif (1) comprend un premier compartiment (3) destiné à recevoir un premier produit tandis que le flacon (2) constitue un second compartiment (4) destiné à recevoir un second produit. Dans son fonctionnement général, le dispositif (1) est muni d'un percuteur (5) destiné à venir déchirer, par un mouvement de translation verticale, une membrane (6) permettant l'évacuation du premier produit dans le second compartiment (4).

Sur la figure 2, on a représenté le dispositif de l'invention en coupe. Celui-ci comprend deux pièces distinctes respectivement un réservoir (7) et un capot percuteur (8) coiffant ledit réservoir. Le réservoir (7) est muni comme déjà dit d'un premier compartiment (3), dont le fond présente une membrane percutable (6). Le réservoir (7) présente en outre une jupe (9) présentant des moyens de raccordement au col (11) du flacon (2). Les moyens de raccordement se présentent sous la forme d'un filetage (10). Ce filetage (10) est destiné à coopérer par vissage avec un filetage (13) correspondant, agencé sur la paroi extérieure du col (11) du flacon (2). La jupe présente en outre une butée (12) agencée sur toute la périphérie de son extrémité inférieure. Comme représenté sur les figures 3 et 4, la jupe (9) est munie sur sa paroi externe de différents éléments. Tout d'abord, elle présente des plots (15) verticaux et orientés, agencées régulièrement de manière espacée sur toute sa périphérie, et ce, sur partie seulement de sa hauteur. En particulier, leur extrémité inférieure repose sur une première lèvre périphérique supérieure (16) agencée sur toute la circonférence de la jupe. Comme il sera vu par la suite, cette première lèvre empêche le dégagement du capot par rapport au réservoir avant que la languette d'inviolabilité ne soit arrachée. La paroi externe de la jupe (9) présente une seconde lèvre horizontale inférieure (17) permettant cette fois d'éviter le dégagement du capot par rapport au réservoir après que la languette d'inviolabilité ait été retirée. Selon une autre caractéristique, le réservoir (9) présente des nervures (18) formées sur toute la périphérie de son extrémité supérieure (14). Le premier compartiment (3) a une forme générale tubulaire. Comme il apparait sur la figure 2, il présente au niveau de son extrémité libre supérieure un évasement (27) reliant la jupe (9) par le biais d'une couronne plane (23).

Le capot percuteur (8) est quant à lui représenté plus particulièrement sur les figures 5 et 6. Il se présente sous la forme d'un capot (19) destine à venir coiffer le réservoir (7) précédemment décrit. Ce capot présente à son extrémité inférieure une languette d'inviolabilité (20). Sur sa paroi interne, il est muni d'un filet (29), marquant la frontière avec la languette d'inviolabilité (20). Le filet (29) permet, en combinaison avec les lèvres (16) et (17) du réservoir d'éviter la séparation du capot et du réservoir respectivement, avant et après retrait de la languette d'inviolabilité. Le capot (19) présente en outre, sur sa face interne des ailettes souples (28) verticales orientées dans le sens opposé par rapport à l'orientation des plots (15) avec lesquels elles sont destinées à coopérer. Ainsi l'orientation des ailettes et des plots permet de visser le dispositif sur le flacon mais de ne pas pouvoir le dévisser. Comme déjà dit, le capot présente également un percuteur (5) de forme tubulaire destiné à venir percuter la membrane (6) du réservoir. Selon une autre caractéristique, le fond du capot (21) présente des picots (26) agencés sur toute la périphérie, les picots étant destinés à coopérer avec les nervures (18) correspondantes du réservoir.

Pour terminer et comme représentée sur la figure 2, l'ensemble réservoir/capot percuteur comprend deux joints d'étanchéité distincts. Plus précisément, l'étanchéité entre le réservoir de section et le flacon est obtenue par le biais d'un joint plat (22) appliqué sur la couronne (23) reliant la jupe du réservoir au premier compartiment. La face inférieure du joint plat est en contact avec la seule face supérieure du col du flacon. Par ailleurs, l'étanchéité entre le capot percuteur (8) et le réservoir (7) est obtenue au moyen d'un joint torique (24) appliqué sur un épaulement périphérique (25) agencé au droit de la couronne (23).

Les principales étapes d'utilisation du dispositif de l'invention sont résumées sur la figure (7).

Tout d'abord, il convient de conditionner le dispositif de l'invention. Pour ce faire, le premier produit est introduit dans le premier compartiment (3) que présente le réservoir. Le premier compartiment est alors fermé au moyen du capot percuteur (8). Pour ce faire, on introduit le percuteur (5) par son extrémité libre dans le premier compartiment (3) par un mouvement de translation verticale jusqu'à ce que le filet (29) du capot vienne prendre sous la lèvre supérieure (16) du réservoir. Le dispositif de l'invention peut ainsi être stocké durablement par le conditionneur. La présence du joint torique (24) garantit son étanchéité.

Ce dispositif peut ensuite être utilisé par le conditionneur lui-même ou livré à un tiers en vue de son association avec un second compartiment.

Ce second compartiment se présente généralement sous la forme d'un flacon (2) muni d'un col (11) dont la face externe est filetée (13). Il suffit alors pour l'utilisateur de venir visser le dispositif constitué du réservoir (7) et du capot (19) directement sur le col (11) du flacon après que celui-ci est été rempli de la seconde substance. Le vissage est rendu possible par la combinaison des ailettes présentes sur les faces latérales du capot et les plots présents sur la jupe du réservoir. Une fois associée, l'étanchéité du réservoir et du second compartiment est assurée par le joint plat (22). Dans le mode de réalisation décrit, le dévissage n'est plus possible, les ailettes orientées venant glisser sur les plots.

Pour mélanger les deux substances (figure 7d), il suffit alors de retirer la languette d'inviolabilité (figure 7a). Une fois retirée, l'utilisateur appuie sur le capot (fig 7b, 7c), puis sous l'effet du mouvement de translation verticale, le percuteur vient percuter la membrane. Dans cette position, le filet (29) vient prendre sous la lèvre inférieure (17). Le produit contenu dans le premier compartiment est alors transféré dans le second compartiment. Une fois l'agitation et le mélange des produits effectués (figure 7d), il ne suffit plus alors à l'utilisateur qu'à dévisser le dispositif de l'invention. Ceci est rendu possible grâce à la combinaison des picots agencés au fond du capot et des nervures agencées au sommet du réservoir (figure 7e).

L'invention et les avantages qui en découlent ressortent bien de la description qui précède. On note notamment la souplesse d'utilisation du dispositif de l'invention de même que son étanchéité lorsqu'il est associé à un flacon. On note aussi la garantie que le contenu du flacon n'est accessible qu'une fois le mélange effectué au moins dans le cas où la solidarisation du dispositif de l'invention sur le flacon n'est pas faite par l'utilisateur final.

## Revendications

1. Dispositif (1) comprenant respectivement :
- un réservoir (7) muni d'un premier compartiment (3) dont le fond présente une membrane (6) destinée à être percutée, et dont l'extrémité supérieure est reliée par le biais d'une couronne continue (23) à une jupe extérieure (9) présentant des moyens de raccordement (10) se présentant sous la forme d'un filetage ménagé sur la paroi interne de la jupe apte à assurer la solidarisation temporaire du dispositif (1) au col (11) d'un second compartiment (4) indépendant dudit dispositif (1) par vissage/dévissage,
- un capot percuteur (8) coiffant le réservoir (7), ledit capot percuteur se présentant sous la forme d'un capot (19) et dont la paroi latérale, à son extrémité inférieure, est équipée d'une languette d'inviolabilité (20) et étant muni d'un percuteur (5) destiné à venir percuter la membrane (6) du réservoir (7) après retrait de la languette d'inviolabilité (20) puis translation du capot percuteur (8) sur le réservoir (7),
- un moyen d'étanchéité (24) entre le premier compartiment (3) et le capot percuteur (8),**caractérisé en ce que** la couronne (24) présente, sur sa face inférieure, un joint d'étanchéité (22) dont la surface est destinée à être exclusivement en contact avec la face supérieure du col du second compartiment (4), et **en ce que** le réservoir (7) et le capot percuteur (8) présentent chacun des moyens d'entrainement complémentaires sous la forme d'ailettes verticales latérales souples et orientées, agencées sur la paroi verticale interne du capot et de plots orientés en sens opposés, agencés sur la paroi latérale externe de la jupe aptes à n'autoriser la rotation du dispositif sur le second compartiment avant percussion de la membrane (6) par le capot percuteur (5) que dans le sens du vissage.

2. Dispositif selon la revendication 1, caractérisé en que le capot est muni d'un fond, en ce que le réservoir et le capot présentent chacun des moyens d'entrainement complémentaires sous la forme de picots (26) agencés à la périphérie du fond (21) du capot (19) destinés à coopérer avec des nervures (18) correspondantes agencées à la périphérie de la surface externe supérieure (14) du réservoir (7), aptes à assurer la rotation du dispositif sur le second compartiment après percussion de la membrane par le capot percuteur, dans le sens de l'ouverture.

3. Dispositif selon la revendication 1, **caractérisé en ce que** le réservoir et le capot présentent chacun des moyens d'entrainement complémentaires aptes à assurer la rotation du dispositif sur le second compartiment après percussion de la membrane par le capot percuteur, dans le sens de l'ouverture, l'entrainement du capot sur le réservoir étant effectué par friction.

4. Dispositif selon l'une des revendications précédentes, **caractérisé en ce que** la jupe (9) présente en outre sur sa face externe deux lèvres horizontales parallèles, respectivement une lèvre supérieure (16) empêchant la remontée du capot (19) une fois positionné sur le réservoir (7) avant retrait de la languette (20), une lèvre inférieure (17) empêchant la remontée du capot (19) une fois positionné sur le réservoir (7) après retrait de la languette (20).

5. Dispositif selon l'une des revendications précédentes, **caractérisé en ce que** la jupe (9) présente une butée (12) positionnée sur tout ou partie de son extrémité inférieure.

6. Dispositif selon l'une des revendications 1 à 5, **caractérisé en ce que** le joint d'étanchéité (22) se présente sous la forme d'un joint plat appliqué sur la face inférieure de la couronne, laquelle est également plane.

7. Dispositif selon l'une des revendications 1 à 5, **caractérisé en ce que** le joint d'étanchéité (22) se présente sous la forme d'un godron émergeant de la face inférieure de la couronne (23), le godron étant issu de moulage ou de surmoulage.

8. Dispositif selon l'une des revendications précédentes, **caractérisé en ce que** le premier compartiment (3) se présente sous forme d'un tube de diamètre d1, le tube présentant dans sa partie supérieure un évasement (27) de diamètre d2, sur une hauteur au moins égale à la course du percuteur (5).

9. Dispositif selon la revendication 8, **caractérisé en ce que** le percuteur (5) se présente sous la forme d'une cheminée de diamètre suffisant pour venir coopérer par glissement avec le tube de diamètre d1, la cheminée présentant sur sa surface externe un épaulement (25) périphérique formant une zone d'appui pour un joint (24) d'étanchéité.

10. Ensemble flacon/dispositif selon l'une des revendications 1 à 9, **caractérisé en ce que** le flacon (2) présente une seule ouverture délimitée par un col (11) débouchant et **en ce que** le dispositif (1) est destiné à coopérer temporairement avec le col (11) du flacon (2).

## Patentansprüche

1. Vorrichtung (1) bestehend aus jeweils:
- einem Vorratsbehälter (7), der mit einer ersten Kammer (3) versehen ist, deren Boden eine Membran (6) aufweist, die dazu vorgesehen ist durchstoßen zu werden, und deren oberes Ende über einen umlaufenden Kranz (23) mit einer Außenfassung (9) verbunden ist, die Verbindungsvorrichtungen (10) aufweist, die die Form eines an der Innenwand der Fassung ausgesparten Gewindes haben und in der Lage sind, die Vorrichtung (1) vorübergehend durch Anschrauben/Abschrauben am Ansatz (11) einer zweiten Kammer (4) zu befestigen, die von der Vorrichtung (1) unabhängig ist,
- ein Schlagdeckel (8), der den Vorratsbehälter (7) abdeckt, wobei dieser Schlagdeckel die Form einer Kappe (19) hat und dessen Seitenwand mit einer Schutzlasche (20) ausgestattet und mit einem Schlagkörper (5) versehen ist, der dazu bestimmt ist, die Membran (6) des Vorratsbehälters (7) zu durchstoßen, nachdem die Schutzlasche (20) entfernt wurde und dann der Schlagdeckel (8) auf den Vorratsbehälter (7) verlagert wurde,
- Abdichtung (24) zwischen der ersten Kammer (3) und dem Schlagdeckel (8), **dadurch gekennzeichnet, dass** der Kranz (24) an seiner Unterseite eine Dichtung (22) aufweist, deren Oberfläche ausschließlich mit der Oberseite des Ansatzes der zweiten Kammer (4) Kontakt haben soll, und dass der Vorratsbehälter (7) sowie der Schlagdeckel (8) jeweils komplementäre Antriebsmittel in Form von flexiblen, vertikalen und ausgerichteten Seitenflügeln, die auf der vertikalen Innenwand der Kappe angeordnet sind, und von Klötzchen aufweist, die in entgegengesetzter Richtung ausgerichtet sind, auf der äußeren Seitenwand der Fassung angeordnet sind und in der Lage sind, eine Drehung der Vorrichtung auf der zweiten Kammer vor dem Durchstoßen der Membran (6) durch den Schlagdeckel (5) nur in der Anschraubrichtung zu erlauben.

2. Vorrichtung nach Anspruch 1, **dadurch gekennzeichnet, dass** die Abdeckung über einen Boden verfügt und dass der Vorratsbehälter und die Abdeckung jeweils komplementäre Antriebsmittel in Form von Noppen (26) aufweisen, die in der Peripherie des Bodens (21) der Kappe (19) angeordnet sind und die dazu bestimmt sind, mit entsprechenden Rippen (18) zu kooperieren, die in der Peripherie der oberen Außenfläche (14) des Vorratsbehälters (7) angeordnet sind und in der Lage sind, die Drehung der Vorrichtung auf der zweiten Kammer nach dem Durchstoßen der Membran durch den Schlagdeckel in der Öffnungsrichtung zu gewährleisten.

3. Vorrichtung nach Anspruch 1, **dadurch gekennzeichnet, dass** der Vorratsbehälter und die Kappe jeweils komplementäre Antriebsmittel aufweisen, die in der Lage sind, die Drehung der Vorrichtung auf der zweiten Kammer nach dem Durchstoßen der Membran durch den Schlagdeckel in der Öffnungsrichtung zu gewährleisten, wobei der Antrieb der Kappe durch Reibung erfolgt.

4. Vorrichtung nach einem der vorhergehenden Ansprüche, **dadurch gekennzeichnet, dass** die Fassung (9) außerdem auf ihrer Außenseite über zwei parallele horizontale Lippen, bzw. eine obere Lippe (16) verfügt, die verhindert, dass sich vor dem Abziehen der Schutzlasche (20) die Kappe (19) nach oben schiebt, sobald er auf den Vorratsbehälter (7) gesetzt wird, wobei eine untere Lippe (17) das Hochrutschen der Kappe (19) verhindert, sobald sie nach dem Abziehen der Schutzlasche (20) auf den Vorratsbehälter (7) gesetzt wird.

5. Vorrichtung nach einem der vorhergehenden Ansprüche, **dadurch gekennzeichnet, dass** die Fassung (9) einen Anschlag (12) aufweist, der über dem ganzen oder einem Teil des unteren Endstücks angeordnet ist.

6. Vorrichtung nach einem der Ansprüche 1 bis 5, **dadurch gekennzeichnet, dass** die Dichtung (22) die Form einer flachen Fuge hat, die auf die Unterseite des Kranzes aufgebracht ist, der ebenfalls flach ist.

7. Vorrichtung nach einem der Ansprüche 1 bis 5, **dadurch gekennzeichnet, dass** die Dichtung (22) die Form eines ovalen Buckels hat, der aus der Unterseite des Kranzes (23) hervorragt, wobei dieser Buckel geformt oder übergeformt ist.

8. Vorrichtung nach einem der vorhergehenden Ansprüche, **dadurch gekennzeichnet, dass** die erste Kammer (3) die Form eines Rohrs mit dem Durchmesser dl hat, wobei das Rohr im oberen Teil eine Aussparung (27) mit dem Durchmesser d2 aufweist, über eine Höhe die mindestens gleich dem Hub des Schlagkörpers (5) ist.

9. Vorrichtung nach Anspruch 8, **dadurch gekennzeichnet, dass** der Schlagkörper (5) die Form eines Schachtes hat, dessen Durchmesser ausreicht, um gleitend mit dem Rohr des Durchmessers dl zu kooperieren, wobei der Schacht auf seiner Außenseite eine periphere Schulter (25) aufweist, die als Auflage für eine Dichtung (24) dient.

10. Einheit Flakon/Vorrichtung nach einem der vorstehenden Ansprüche 1 bis 9, **dadurch gekennzeichnet, dass** der Flakon (2) eine einzige Öffnung aufweist, die von einem einmündenden Ansatz (11) begrenzt ist, und dass die Vorrichtung (1) dazu bestimmt ist, vorübergehend mit dem Ansatz (11) des Flakons (2) zusammenzuarbeiten.

## Claims

1. Device (1) incorporating respectively:
• a reservoir (7) endowed with a first compartment (3), of which the bottom has a membrane (6) designed to be struck, and of which the upper extremity is connected by means of a continuous crown (23) to an exterior skirt (9) with means of connection (10) consisting of a threading existing on the interior wall of the skirt, able to temporarily connect the device (1) to the neck (11) of a second compartment (4) that is separate from the device (1), by screwing/unscrewing;
• a striker cap (8) capping the reservoir (7), with the said striker cap taking the form of a cover (19), and of which the side wall - at its bottom end - is equipped with a tamper-proof tongue (20), and being endowed with a striker (5) intended to strike the membrane (6) of the reservoir (7) after removal of the tamper-proof tongue (20), followed by sideways movement of the striker cap (8) on the reservoir (7);
• a sealing system (24) between the first compartment (3) and the striker cap (8), **characterized by** the fact that the crown (24) has - on its lower face - an impermeability seal (22) of which the surface is intended to be exclusively in contact with the upper face of the neck of the second compartment (4), and by the fact that the reservoir (7) and the striker cap (8) each have complementary drive systems in the form of flexible and oriented lateral vertical fins existing on the interior vertical wall of the cap, and studs oriented in opposite directions, existing on the exterior lateral wall of the skirt, able to only allow the rotation of the device on the second compartment in the screw-on direction before striking of the membrane (6) by the striker cover (5).

2. Device in accordance with claim 1, **characterized by** the fact that the cap is endowed with a bottom, by the fact that the reservoir and the cap each have complementary drive systems in the form of pins (26) existing on the periphery of the bottom (21) of the cap (19), intended to interoperate with corresponding ribs (18) existing in the periphery of the upper exterior surface (14) of the reservoir (7), able to ensure the rotation of the device on the second compartment after the striker cap strikes the membrane in the direction of opening.

3. Device in accordance with claim 1, **characterized by** the fact that the reservoir and the cap each have complementary drive systems able to rotate the device on the second compartment after the striker cover strikes the membrane in the opening direction, with the driving of the cap on the reservoir being accomplished by friction.

4. Device in accordance with one of the preceding claims, **characterized by** the fact that the skirt (9) also has - on its exterior face - two parallel horizontal lips, namely respectively one upper lip (16) preventing the raising of the cap (19) once positioned on the reservoir (7) before removal of the tongue (20), and one lower lip (17) preventing the raising of the cap (19) once positioned on the reservoir (7) after removal of the tongue (20).

5. Device in accordance with one of the preceding claims, **characterized by** the fact that the skirt (9) has a travel limiter (12) positioned on all or part of its lower end.

6. Device in accordance with one of claims 1 to 5, **characterized by** the fact that the impermeability seal (22) is a flat seal applied to the lower face of the crown, which is also flat.

7. Device in accordance with one of claims 1 to 5, **characterized by** the fact that the impermeability seal (22) is a gadroon protruding from the lower face of the crown (23), with the said gadroon being molded or over-molded.

8. Device in accordance with one of the preceding claims, **characterized by** the fact that the first compartment (3) is in the form of a tube of diameter d1, with the said tube having - in its upper part - a flare (27) of diameter d2, over a height at least equal to the travel of the striker (5).

9. Device in accordance with claim 8, **characterized by** the fact that the striker (5) is a vent of sufficient diameter to interoperate by sliding with the tube of diameter d1, with the said vent having - on its exterior surface - a peripheral shoulder (25) constituting a pressure area for an impermeability seal (24).

10. Flask/device ensemble in accordance with one of claims 1 to 9, **characterized by** the fact that the flask (2) has a single opening bounded by an open neck (11), and by the fact that the device (1) is designed to interoperate temporarily with the neck (11) of the flask (2).
